# EUROPÄISCHE PATENTSCHRIFT

(11) **EP 1 150 059 B1**
(45) Veröffentlichungstag und Bekanntmachung des Hinweises auf die Patenterteilung: **13.10.2004**
(21) Anmeldenummer: 01109286.3
(22) Anmeldetag: 17.04.2001
(51) Int. Cl.: F17C 1/00

(54) **Vorrichtung für Transport und Lagerung komprimierter Gase**
Apparatus for storing and transporting compressed gases
Appareil de transport et de stockage de gaz comprimés

(30) Priorität: 28.04.2000 AT 3142000
(43) Veröffentlichungstag der Anmeldung: 31.10.2001
(73) Patentinhaber: Schmied, Harald, Dr., 4600 Wels (AT)
(72) Erfinder: Schmied, Harald, Dr., 4600 Wels (AT)
(74) Vertreter: Schön, Theodor, Patent- und Zivilingenieur

(56) Entgegenhaltungen:
- EP-A- 0 895 019
- BE-A- 710 005
- DE-A- 2 736 283
- DE-A- 3 716 732
- FR-A- 1 252 196
- FR-A- 2 676 267
- US-A- 3 050 207
- US-A- 3 595 508

## Beschreibung

Die vorliegende Erfindung betrifft eine Vorrichtung für den Transport und die Lagerung von komprimierten Gasen, welche bei einem Druck von 50 bis 300 bar noch in gasförmigem Aggregatzustand vorliegen. Sie besteht aus einem geschlossenen Gasbehälter, der mit Anschlüssen zur Befüllung und Entleerung ausgestattet ist und einem Standgestell, in dem der Gasbehälter lösbar fixiert ist und mittels welchem der Gasbehälter auf der Ladefläche von Schiffen, Bahnwaggons oder Lastkraftwagen transportierbar ist

Kugelförmige Vorrichtungen zur Lagerung von Gasen sind bekannt, beispielsweise aus der FR 1 252 196. Hier weist der kugelförmige Speicherbehälter im bodennahen Bereich eine angeschweißte Standvorrichtung mit mehreren Standfüßen auf, welche mit einem Standring verbunden sind. An diesem Standring sind über Laschen Seile befestigt, welche in Umfangsrichtung gleichmäßig verteilt den Speicherbehälter umfassen und mit weiteren Haltelaschen verbunden sind, welche bis nahe an die Befüll- und Entleereinrichtung heranreichen. Auf etwa halber Höhe des Speicherbehälters sind in Umfangsrichtung gleichmäßig verteilt, mehrere Stützen angeschweißt, über welche die Seile geführt sind, wobei ein seitliches Abgleiten durch Gummihülsen verhindert wird, welche über die Stirnflächen von Stäben geschoben sind, die zwischen je zwei Stützen angeordnet sind.

Über die gespannten Seile und die angeschweißten Stützen wird auf die Außenfläche des Speicherbehälters in etwa halber Höhe ein Druck ausgeübt, welcher dem Innendruck des gefüllten Speicherbehälters entgegen wirkt. Zusätzlich korrespondiert ein System von Stützen, welches im Inneren des Speicherbehälters angeordnet ist ,mit diesen äußeren Stützen.
Der dargestellte Speicherbehälter ist bekannt für die Lagerung von Flüssigheizgas. Er ist jedoch nicht geeignet zum Transport von Flüssiggas und jedenfalls nicht geeignet zum Transport und zur Lagerung von komprimierten Gasen, welche bei einem Druck von 50 bis 300 bar noch in gasförmigem Aggregatzustand vorliegen Es sind auch Vorrichtungen für den Transport und die Lagerung von komprimierten Gasen, welche bei einem Druck von 50 bis 300 bar noch in gasförmigem Aggregatzustand vorliegen, bekannt. Diese bekannten Vorrichtungen bestehen aus mehreren liegend oder stehend angeordneten Gasflaschen, welche über Stahlbänder, Gurte oder ähnliche Einrichtungen miteinander und mit dem Transportfahrzeug, üblicherweise einem Lastkraftwagen, so verbunden sind, dass eine Lageveränderung einzelner Gasbehälter unterbunden wird. Eine Trennung des Flaschenbündels vom Transportfahrzeug ist in aller Regel nicht möglich. Die einzelnen Gasflaschen sind untereinander teilweise oder vollständig so verbunden, dass eine gemeinsame Befüllung oder Entleerung ermöglicht wird.

Der besondere Nachteil dieser bekannten Vorrichtungen liegt darin, dass sie bei einem Unfall ein hohes Sicherheitsrisiko darstellen. Ein weiterer Nachteil liegt im hohen Platzbedarf dieser Vorrichtungen, in den hohen Investitionskosten und vor allem in den hohen laufenden Überprüfungskosten und in der Korrosionsgefahr.

Die vorliegende Erfindung stellt sich daher die Aufgabe, eine Vorrichtung der eingangs genannten Art zu schaffen, bei der vor allem das Sicherheitsrisiko, aber auch alle weiteren bekannten Nachteile der bekannten Vorrichtungen vermieden werden.

Diese Aufgabe wird dadurch gelöst, dass der Gasbehälter aus einem einzigen Behälter besteht, welcher eine Kugelform aufweist, wobei der Behälter mit einem Standgestell verbunden ist und wobei die Lösbarkeit der Verbindung zwischen dem Gasbehälter und dem Standgestell stetig oder über eine zusätzliche Einrichtung temporär unterbunden ist. Weiters sind die Befüll- und Entleeranschlüsse am Gasbehälter so zwischen dem Behälter und dem Standgestell eingebettet, dass sie im Falle des Kippens der Vorrichtung oder bei einem sonstigen Unfall, insbesondere auf dem Transport beschädigungsfrei bleiben. Eventuelle Verformungskräfte können weitestgehend vom Standgestell aufgenommen werden.

Durch die Lösbarkeit der Verbindung zwischen dem Gasbehälter und dem Standgestell kann nach einem Unfall auf kostengünstigste Art die Vorrichtung durch Austausch des beschädigten Standgestells repariert werden.

Aufgrund der Kugelform ist eine weniger arbeitsintensive Herstellung bei gleich hohem Fassungsvermögen möglich. Die Kugelform ermöglicht aber auch eine wesentlich vereinfachtere und damit billigere laufende Überprüfung des Gasbehälters.

Ein weiterer Vorteil liegt im geringeren Platzbedarf der Vorrichtung, wodurch die Transportkosten gesenkt werden können. Da bei der erfindungsgemäßen Vorrichtung erstmals das Fahrgestell und die eigentliche Vorrichtung getrennte Elemente darstellen, wird eine flexible Logistik ermöglicht.

Da jeder Gasbehälter über eigene Anschlüsse verfügt und beim Transport mehrerer Gasbehälter diese nicht untereinander verbunden sind, wird die Sicherheit bei einem Unfall wesentlich erhöht.

Zusätzlich wird bei einer bevorzugten Ausführungsform durch eine besondere Anordnung der Anschlüsse im Zwischenraum zwischen dem Gasbehälter und dem Standgestell gewährleistet, dass die Anschlüsse am Gasbehälter bei einem Unfall stoß- und beschädigungsfrei zwischen der Kugel und dem Standgestell eingebettet sind. Bevorzugt sind die Anschlüsse an der unteren Halbkugel des Gasbehälters angeordnet.

Die Außenmaße des Standgestelles und des Gasbehälters sind so gewählt, dass die Ladefläche des gewählten Transportmittels optimal bestückt werden kann. Die erfindungsgemäße Vorrichtung wird nachfolgend anhand der Zeichnung näher erläutert.

Fig. 1 zeigt die erfindungsgemäße Vorrichtung in Schrägansicht. In Fig. 2 sind fünf aneinander gereihte erfindungsgemäße Vorrichtungen in Schrägansicht dargestellt, wie sie auf der Ladefläche eines Lastkraftwagens angeordnet werden.

Die erfindungsgemäße Vorrichtung 1 in Fig. 1 besteht aus dem Gasbehälter 2 und dem Standgestell 3. Das Standgestell 3 verfügt über eine Grundplatte 4 mit seitlichen Ausnehmungen 5 über welche die Gabeln einer Hubvorrichtung unter die Vorrichtung 1 geschoben werden können. Weiters sind Ausnehmungen 6 und 7 erkennbar, mittels welcher die Verbindung der Vorrichtung 1 mit der Ladefläche eines Transportfahrzeuges kontrolliert werden kann. Die Verbindung zwischen der Grundplatte 4 und der Ladefläche erfolgt über eigene nicht dargestellte Einrichtungen in den Eckbereichen der Grundplatte 4.

Die Grundplatte 4 verfügt über Versteifungen 8. Weitere Versteifungen 9 befinden sich zwischen der Grundplatte 4 und den Stehern 10. Der Steher 10 kann als U-Profil oder als Kastenprofil ausgeführt sein. Die Steher 10 ragen über die untere Halbkugel des Gasbehälters 2 hinaus. Sie werden im Bereich oberhalb der Versteifungen 9 vollständig oder teilweise von Halteeinrichtungen 11 umfasst, welche aus Seitenteilen 12 und einem die Seitenteile verbindenden Teil 13 bestehen, wobei der verbindende Teil 13 als Auflagefläche des Gasbehälters 2 auf dem Steher 10 dient. Der Gasbehälter 2 besteht aus zwei Kugelhalbschalen, welche miteinander verschweißt sind. Die im Umfang gleichmäßig verteilten Halteeinrichtungen 11 sind am Außenmantel der Kugel derart angeschweißt, dass ihre Erstreckung über beide Kugelhalbschalen gleichmäßig verläuft. Die Ausnehmung 14 an der Halteeinrichtung 11 ist schweißtechnisch bedingt.

Mittels nicht dargestellter Zusatzeinrichtung kann die Lösbarkeit der Verbindung zwischen Halteeinrichtung 11 und Steher 10 temporär unterbunden werden. Es ist aber auch denkbar, die Verbindungsstellen zwischen Halteeinrichtung 11 und Steher 10 dauerhaft unlösbar miteinander zu verbinden.

Es ist weiters möglich über zusätzliche nicht dargestellte bekannte Einrichtungen, wie etwa Ösen oder Laschen am Standgestell 3 und/oder am Gasbehälter 2 die erfindungsgemäße Vorrichtung mittels einer Hebevorrichtung, etwa einem Kran über die Ladefläche eines Transportfahrzeuges zu heben.

Als besonders vorteilhaft bei der vorliegenden Erfindung ist zu werten, dass beim Transport und/oder bei der Lagerung mehrerer Standgestelle 3 jedes einzelne Standgestell 3 separat und unabhängig von den übrigen Standgestellen 3 auf der Ladefläche fixiert und ebenso wieder separat gelöst wird. Dies birgt den Vorteil einer verbesserten Logistik.

Weiters von Vorteil ist, dass die Anschlüsse am Gasbehälter 2 bei einem Unfall stoß- und beschädigungsfrei z wischen de m Gasbehälter 2 und de m S tandgestell 3 e ingebettet s ind. Dabei hat es sich aus eben diesen sicherheitstechnischen Überlegungen heraus als besonders vorteilhaft erwiesen, wenn die Anschlüsse an der unteren Halbkugel des Gasbehälters 2 angeordnet sind. Weiters ist es von besonderem Vorteil, wenn beim Transport mehrerer Gasbehälter 2 jeder Gasbehälter 2 über eine separate Absperrvorrichtung verfügt.

## Patentansprüche

1. Vorrichtung für den Transport und die Lagerung von komprimierten Gasen, welche bei einem Druck von 50 bis 300 bar auch bei Normaltemperatur noch in gasförmigem Aggregatzustand vorliegen, bestehend aus einem einzigen geschlossenen, eine Kugetform aufweisenden Gasbehälter (2), der mit Anschlüssen zur Befüllung und Entleerung ausgestattet ist und einem Standgestell (3), in dem der Gasbehälter (2) lösbar fixiert ist und mittels welchem der Gasbehälter (2) auf der Ladefläche von Schiffen, Bahnwaggons oder Lastkraftwagen abstellbar ist, **dadurch gekennzeichnet, dass** der Gasbehälter (2) vermittels an seinem Kugelmantel befestigter Halteeinrichtungen (11) lösbar mit dem eine entsprechende Anzahl an vertikal aufragenden Stehern (10) aufweisenden Standgestell (3) verbunden ist, wobei die Lösbarkeit der Verbindung zwischen dem Gasbehälter (2) und dem Standgestell (3) über eine zusätzliche Einrichtung temporär unterbindbar ist und wobei zur Befüllung bzw. zur Entleerung und zur Prüfung vorgesehene Anschlüsse an der unteren Halbkugel des Gasbehälters (2) angeordnet und somit für den Fall des Kippens der Vorrichtung oder für den Fall eines sonstigen Unfalls beim,Transport stoß- und beschädigungsfrei zwischen dem Gasbehalter (2) und dem Standgestell (3) eingebettet sind.

2. Vorrichtung nach Anspruch 1, **dadurch gekennzeichnet, dass** beim Transport mehrerer Gasbehälter (2) jeder Gasbehälter (2) über eine separate Absperrvorrichtung verfügt.

3. Vorrichtung nach einem der Ansprüche 1 und 2, **dadurch gekennzeichnet, dass** die Außenmaße des Standbehälters (3) und des Gasbehälters (2) so gewählt sind, dass die vorgesehenen Ladeflächen optimal bestückt werden.

4. Vorrichtung nach einem der Ansprüche 1 bis 3, **dadurch gekennzeichnet, dass** die Halteeinrichtungen (11) die Steher (10) des Standgestells (3) wenigstens teilweise umgreifen und über eine Auflagefläche (13) der Gasbehälter (2) auf den Stehern ( 10) abgestützt sind.

5. Vorrichtung nach einem der Ansprüche 1 bis 4, **dadurch gekennzeichnet, dass** das Standgestell (3) eine quadratische Grundfläche und vier Steher (10) besitzt.

6. Vorrichtung nach einem der Ansprüche 1 bis 5, **dadurch gekennzeichnet, dass** die Grundfläche (4) Ausnehmungen (5) aufweist, über welche die Gabeln einer Hebevorrichtung unter die Vorrichtung (1) geschoben werden.

7. Vorrichtung nach einem der Ansprüche 1 bis 6, **dadurch gekennzeichnet, dass** die Grundfläche (4) weitere Ausnehmungen (6, 7) aufweist, über welche die Befestigung der Grundfläche (4) auf einer Ladefläche kontrolliert wird.

8. Vorrichtung nach einem der Ansprüche 1 bis 7, **dadurch gekennzeichnet, dass** der Gasbehälter (2) und/oder das Standgestell (3) über Einrichtungen verfügt mittels welcher die Vorrichtung (1) durch eine Hebevorrichtung, insbesondere durch einen Kran auf die Ladefläche gehoben wird.

9. Vorrichtung nach einem der Ansprüche 1 bis 8, **dadurch gekennzeichnet, dass** die Grundfläche (4) Versteifungseinrichtungen (8) aufweist.

10. Vorrichtung nach einem der Ansprüche 1 bis 9, **dadurch gekennzeichnet, dass** zwischen der Grundfläche (4) und den Stehern (10) Versteifungseinrichtungen (9) vorhanden sind.

11. Vorrichtung nach einem der Ansprüche 1 bis 10, **dadurch gekennzeichnet, dass** der Gasbehälter (2) und das Standgestell (3) aus unterschiedlichen Stahlqualitäten gefertigt sind.

12. Vorrichtung nach einem der Ansprüche 1 bis 11, **dadurch gekennzeichnet, dass** die Steher (10) über die untere Halbkugel des Gasbehälters (2) hinaus ragen.

## Claims

1. Device for the transport and storage of compressed gases, which even at normal temperature are still present in a gaseous state of aggregation at a pressure of 50 to 300 bar, comprising a single enclosed gas container (2) of spherical shape, which is fitted with connections for filling and emptying, and further comprising a standing frame (3), on which the gas container (2) is mounted in a detachable manner, and by means of which the gas container (2) can be stored on the loading area of ships, railway wagons or heavy goods vehicles, **characterised in that** the gas container (2) is attached in a detachable manner, by means of holding devices (11) attached to its spherical casing, to a standing frame (3) comprising a corresponding number of vertically projecting uprights (10), wherein the detachability of the connection between the gas container (2) and the standing frame (3) can be temporarily blocked using an additional device, and wherein connections provided for filling and/or emptying and for monitoring are arranged in the lower hemisphere of the gas container (2), and, in the event of the tipping of the device or in the event of any other accident during transport, are therefore embedded in a shock-resistant and damage-resistant manner between the gas container (2) and the standing frame (3).

2. Device according to claim 1, **characterised in that** during the transport of several gas containers (2), each gas container has a separate locking device.

3. Device according to any one of claims 1 and 2, **characterised in that** the outer dimensions of the standing frame (3) and of the gas container (2) are selected in such a manner that the loading areas provided can be loaded in an optimun manner.

4. Device according to any one of claims 1 to 3, **characterised in that** the holding devices (11) at least partially enclose the uprights (10) of the standing frame (3) and are supported on the uprights (10) via a support surface (13) of the gas container (2).

5. Device according to any one of claims 1 to 4, **characterised in that** the standing frame (3) has a square base plate and four uprights (10).

6. Device according to any one of claims 1 to 5, **characterised in that** the base plate (4) provides recesses (5), by means of which the forks of a lifting device can be inserted under the device (1).

7. Device according to any one of claims 1 to 6, **characterised in that** the base plate (4) provides further recesses (6, 7), by means of which the attachment of the base plate (4) to the loading area is monitored.

8. Device according to any one of claims 1 to 7, **characterised in that** the gas container (2) and/or the standing frame (3) comprises devices, by means of which the device (1) can be lifted onto the loading area by a lifting device, in particular by a crane.

9. Device according to any one of claims 1 to 8, **characterised in that** the base plate (4) provides reinforcing elements (8).

10. Device according to any one of claims 1 to 9, **characterised in that** reinforcing elements (9) are provided between the base plate (4) and the uprights (10).

11. Device according to any one of claims 1 to 10, **characterized in that** the gas container (2) and the standing frame (3) are manufactured from different qualities of steel.

12. Device according to any one of claims 1 to 11, **characterised in that** the uprights (10) project above the lower hemisphere of the gas container (2).

## Revendications

1. Dispositif pour le transport et le stockage de gaz comprimés à une pression de 50-300 bars à température normale, encore à l'état gazeux, comprenant un unique réservoir à gaz (2) fermé, ayant une forme sphérique, muni de raccords pour le remplissage et le vidage ainsi qu'un bâti (3) recevant de manière amovible le réservoir à gaz (2) et permettant de déposer le réservoir à gaz (2) sur une surface de chargement de navire, de wagon ou de camion,
**caractérisé en ce que**
le réservoir à gaz (2) est relié par l'intermédiaire de moyens de maintien (11) fixés à son enveloppe sphérique, de manière amovible au bâti (3) muni d'un nombre correspondant de montants verticaux (10),
l'amovibilité de la liaison entre le réservoir à gaz (2) et le bâti (3) pouvant être interdite temporairement par une installation supplémentaire et
les raccords pour le remplissage ou l'évacuation ou le contrôle étant prévus sur la demi-sphère inférieure du réservoir à gaz (2) et ainsi pour le cas d'un basculement du dispositif ou pour une autre cause d'un accident lors du transport, ces raccords sont intégrés dans l'intervalle entre le réservoir à gaz (2) et le bâti (3) pour être protégés contre les chocs et les endommagements.

2. Dispositif selon la revendication 1,
**caractérisé en ce qu'**
en cas de transport de plusieurs réservoirs à gaz (2), chaque réservoir (2) comporte son propre dispositif d'arrêt.

3. Dispositif selon l'une des revendications 1 et 2,
**caractérisé en ce que**
les dimensions extérieures du bâti (3) et du réservoir (2) sont choisies pour permettre de garnir de manière optimale la surface de chargement prévue.

4. Dispositif selon l'une des revendications 1 à 3,
**caractérisé en ce que**
les moyens de maintien (11) entourent au moins partiellement les montants (10) du bâti (3) et soutiennent le réservoir à gaz (2) par l'intermédiaire de surfaces d'appui (13) reposant sur les montants (10).

5. Dispositif selon l'une des revendications 1 à 4,
**caractérisé en ce que**
le bâti (3) a une embase carrée et quatre montants (10).

6. Dispositif selon l'une des revendications 1 à 5,
**caractérisé en ce que**
l'embase (4) comporte des découpes (7) pour recevoir la fourche d'un moyen de levage passant sous le dispositif (1).

7. Dispositif selon l'une des revendications 1 à 6,
**caractérisé en ce que**
l'embase (4) comporte d'autres découpes (6, 7) permettant de contrôler l'accrochage de l'embase (4) à une surface de chargement.

8. Dispositif selon l'une des revendications 1 à 7,
**caractérisé en ce que**
le réservoir à gaz (2) et/ou le bâti (3) comportent des installations permettant de soulever le dispositif (1) à l'aide d'un moyen de levage notamment d'une grue pour être déposé sur la surface de chargement.

9. Dispositif selon l'une des revendications 1 à 8,
**caractérisé en ce que**
l'embase (4) comporte des moyens de rigidification (8).

10. Dispositif selon l'une des revendications 1 à 9,
**caractérisé par**
des moyens de rigidification (9) entre l'embase (4) et les montants (10).

11. Dispositif selon l'une des revendications 1 à 10,
**caractérisé en ce que**
le réservoir à gaz (2) et le bâti (3) sont fabriqués dans des qualités d'acier différentes.

12. Dispositif selon l'une des revendications 1 à 11,
**caractérisé en ce que**
les montants (10) remontent au-dessus de la demi-sphère inférieure du réservoir à gaz (2).
